# EUROPÄISCHE PATENTSCHRIFT

(11) **EP 0 295 332 B1**
(45) Veröffentlichungstag und Bekanntmachung des Hinweises auf die Patenterteilung: **03.03.1993**
(21) Anmeldenummer: 87116611.2
(22) Anmeldetag: 10.11.1987
(51) Int. Cl.: A63H 19/24, A63H 18/16

(54) **Schienenfahrspielzeug**
Toy railway vehicle
Véhicule jouet ferroviaire

(30) Priorität: 17.06.1987 JP 92126/87 U
(43) Veröffentlichungstag der Anmeldung: 21.12.1988
(73) Patentinhaber: KAWADA CO. LTD., Tokyo (JP)
(72) Erfinder: Takahashi, Tokuo, Tokyo (JP)
(74) Vertreter: Grünecker, Kinkeldey, Stockmair & Schwanhäusser Anwaltssozietät

(56) Entgegenhaltungen:
- DE-A- 2 941 024
- DE-A- 3 543 372
- GB-A- 1 174 002
- US-A- 4 349 196

## Beschreibung

Die Erfindung betrifft ein Schienenfahrspielzeug nach dem Oberbegriff des Anspruches 1.

Ein Schienenfahrspielzeug dieser Art ist aus der DE-A-35 43 372 bekannt. Das Schienenfahrspielzeug besteht aus den Schienen, auf denen sich zumindest ein Spielfahrzeug bewegt, das mit einem Triebwerk für die Antriebsräder des Fahrzeuges versehen ist, wobei das Triebwerk einen Elektromotor aufweist, der von einer Stromquelle über eine Steuerschalteinrichtung betrieben wird. Entsprechend der Anregung des Elektromotors wird das Fahrzeug entlang den Schienen bewegt.

Derartige Schienenfahrspielzeuge haben jedoch den Nachteil, daß nicht immer die erwünschte Flexibilität hinsichtlich unterschiedlicher Fahrmodi und Betriebsweisen des Fahrzeuges möglich sind.

Aus der US-A-43 49 196 ist ein computergesteuertes Schienenfahrspielzeugsystem bekannt, bei dem eine optoelektronische Erfassungseinrichtung in der Schienenanlage die Passage und Identität eines unter einer Mehrzahl von Spielzeugautos auf der Fahrbahn erfaßt und an einem Bedienpult anzeigt, durch das eine Bedienungsperson Steuerbefehle zur Bewegung der Schienenautos eingehen kann.

Der Erfindung liegt die Aufgabe zugrunde, den Spielwert eines Schienenfahrspielzeuges der eingangs genannten Art beträchtlich zu erhöhen und eine große Variabilität von Betriebsweisen und Fahrmodi eines oder mehrerer Spielfahrzeuge komfortabel zu ermöglichen.

Diese Aufgabe wird erfindungsgemäß dadurch gelöst, daß mit den Schienen Steuerbefehlsgeber, die einen durch eine Leseeinrichtung des mit dem Fahrzeug verbundenen Steuerschaltkreises einlesbaren Bewegungsmusterabschnitt tragen, austauschbar verbunden sind und eine Steuerung des Triebwerkzeuges in Abhängigkeit von einem Ausgangssignal des Steuerschaltkreises erfolgt.

Der Bewegungsmusterabschnitt, der die Steuerinformation enthält, ist vorzugsweise gemeinsam mit einer graphischen Repräsentation der Steuerbefehlsgabe des Bewegungsmusterabschnittes versehen.

Die Steuerinformation ist im Bereich des Bewegungsmusterabschnittes als Strichcodierung (Bar-Code), unterteilt in einen fahrtrichtungsabhängig wirksamen Adressenabschnitt und einen zugehörigen Bewegungsmodusmusterabschnitt, aufgebracht. Die Information des Bewegungsmusterabschnittes des Steuerbefehlgebers wird vorzugsweise durch eine an der Unterseite des Fahrzeuges angeordnete optische Leseeinrichtung, bestehend aus Lichtemitter und Lichtempfänger, erfaßt.

Die Schienen bestehen insbesondere aus einer flachen Fahrbahn und vertikalen Seitenwänden, wobei im Bereich der flachen Fahrbahn säulenartige Vorsprünge vorgesehen sind, die zur Steckbefestigung eines Steuerbefehlsgebers mit einem komplementären Steckmuster an der Unterseite des Steuerbefehlsgebers in Eingriff bringbar sind.

Die Erfindung wird nachfolgend anhand eines Ausführungsbeispieles und zugehöriger Zeichnungen näher erläutert. In diesen zeigen:
- Figur 1: einen Teil eines Schienenfahrspielzeuges mit Fahrzeug und Schienenabschnitt,
- Figur 2: eine Draufsicht auf ein Schienenfahrspielzeug nach Figur 1 mit einer Schienenanordnung in Form einer Arena in schematischer Darstellung,
- Figur 3: eine geradlinige Schiene,
- Figur 4: eine Kurvenschiene,
- Figur 5: eine Kreuzungsschiene,
- Figur 6: eine Neigungsschiene,
- Figur 7: eine Schienenweiche,
- Figur 8: einen Steuerbefehlsgeber des Schienenfahrspielzeuges in einer Draufsicht,
- Figur 9: einen Steuerschaltkreis des Schienenfahrspielzeuges nach Anspruch 1,
- Figur 10: eine Druntersicht eines Teiles eines Fahrzeuges des Schienenfahrspielzeuges mit optischer Leseeinrichtung,
- Figur 11: eine Steuersignaltabelle für die Steuerung des Schienenfahrspielzeuges nach Figur 1,
- Figur 12: eine Zusammenstellung von Steuerbefehlsgebern zur Realisierung der Steuertabelle gemäß Figur 11 in der Draufsicht,

In den Figuren sind die Schienen des Schienenfahrspielzeuges mit 1 bezeichnet und sie bestehen aus horizontalen Fahrbahnen 10 und zugehörigen vertikalen Seitenwänden 11 sowie bereichsweise vorgesehenen Gruppierungen von säulenförmigen Vorsprüngen 12 auf den Fahrbahnen 10 mit deren Hilfe in einer Steckverbindung plattenförmige Steuerbefehlsgeber 3 aufgenommen werden. Die Schienen 1 können aus verschiedenartigen Schienenprofilen bestehen, wie sie beispielsweise in den Figuren 3 (Geradenschiene 1A), Figur 4 (Kurvenschiene 1B), Figur 5 (Schienenkreuzung 1C), Figur 6 (Gefällschiene 1D) und Figur 7 (Schienenweiche 1E) gezeigt sind. In Figur 2 besitzt das Schienenfahrspielzeug eine Fahrtstrecke in Gestalt einer Arena, die aus geraden Schienen 1A und Kurvenschienen 1B zusammengesetzt ist.

Das Fahrzeug 2 ist nahezu so breit wie der Abstand zwischen den vertikalen Seitenwänden 11 der Schienen 1 (oder etwas schmaler) und fährt ohne die Gefahr einer Entgleisung. Das Fahrzeug 2 besteht aus 3 Wagen, dem vorderen und hinteren Wagen 20, getrennt durch den mittleren Wagen 22, wobei der vordere und hintere Wagen 20 die Fahrerkabine bzw. den Personenwagen darstellen und zugehörige, hier nicht gezeigte Innenausstattungen, die durch Stecksäulenmuster (kein Bezugszeichen) aufgenommen werden, unter den Klarsichtabdeckungen 21 der Wagen 20 von außen sichtbar bleiben. Der mittlere Wagen 22 mit dem durchsichtigen Oberdeck 23 stellt die Lokomotive bzw das Triebfahrzeug dar, an dem die Anzeige sowie Steuerfunktionselemente aufgenommen sind. Hierbei sind Signaleinrichtungen, wie Leuchtanzeigeeinheiten(LED) 24 und ein Lautsprecher 25, die durch einen Steuerschaltkreis 6 angesteuert werden, auf dem Wagen 22 unter der Klarsichtabdeckung 23 sichtbar. Das Fahrzeug 2 ist mit Antriebsrädern und weiteren Rädern, die in den Figuren nicht gezeigt sind, versehen. Die Antriebsräder sind mit einem Motor M, der innerhalb des Triebwagens 22 aufgenommen ist verbunden und der Motor M ist seinerseits an eine in den Figuren ebenfalls nicht gezeigte Stromquelle angeschlossen. Wenn der Motor M mit Strom versorgt wird, werden die Antriebsräder drehend angetrieben, so daß das Fahrzeug 2 auf den Schienen 1 fährt.

Die Stromquelle kann entweder im Lokomotivwagen 22 untergebracht sein oder die Stromversorgung des Triebfahrzeuges 22 kann von außen erfolgen. Im letzteren Falle kann die Stromversorgung des Motors M über Stromabnehmer und die Schienen 1 erfolgen.

Der Steuerung des Bewegungsmodus des Fahrzeuges 2 dienen auf die säulenförmigen Vorsprünge 12 der Schienen aufgesteckte Steuerbefehlsgeber 3, die leicht von den Schienen 1 wieder entfernt und an anderen Stellen des Schienenzuges aufgesteckt werden können, so daß eine außerordentlich große Variationsbreite von Steuerungsmodi für das Fahrzeug 2 durch schnelles und einfaches Umstecken von Steuerbefehlsgebern 3 innerhalb des Schienenzuges 1, gegebenenfalls unter Umbau der Schienenanlage,erreicht werden kann. Der Steuerbefehlsgeber 3 ist so konstruiert, daß er auf die säulenförmigen Vorsprünge 12 auf den Schienen 1 aufgesteckt und wieder entfernt werden kann, wobei das Fahrzeug 2 ungehindert auf der Bahn 10 fahren kann. Die untere Seite des Steuerbefehlsgebers 3 weist ein entsprechendes Gegenmuster in komplementärer Gegenform zu dem Säulenmuster 12 auf ( in den Figuren nicht dargestellt) so daß eine geeignete und zuverlässige Steckverbindung erzielt wird.

Auch die Schienen 1 selbst und die Wagen 20, 22 des Fahrzeuges 2 besitzen diese säulenförmigen Vorsprünge 12 und die hierzu passenden Gegenformkörper bzw. Stecklöcher , so daß zugehörige Teile leicht untereinander kombinierbar und auch voneinander trennbar sind.

Ein Steuerbefehlsgeber 3 ist in Draufsicht in Figur 8 näher dargestellt. Das auf den Steuerbefehlsgeber 3 aufgedruckte Bewegungsmusterteil 4 besteht aus einem Standardmusterteil 40 in der Mitte und einem Bewegungsmodusmusterteil 41 zu beiden Seiten des Standardmusterteiles 40. Das Standardmusterteil 40 besteht aus mehreren, z.B. 8 rechteckigen, blanken bzw. ungeschwärzten Codesegmenten, die in Fahrtrichtung des Fahrzeuges 2 regelmäßig angeordnet sind. Diese 8 abgegrenzten, freigelassenen Codesegmente bilden Datenpositionen bzw. Adressencodes D₀, D₁, D₂, D₃, D₃, D₂ , D₁ und D₀, wie in Figur 1 gezeigt. Zu beiden Seiten der jeweiligen Adresse bzw. Datenposition befinden sich die Bewegungsmodusmusterteile bzw. Codes 41, wobei die geschwärzten Teile das Signal "0" und die weißen Abschnitte das Signal "1" repräsentieren. Von links nach rechts in Figur 8 sind danach die Signale des Bewegungsmodusmusterteiles 41: "1", "0", "0", "0", "0", "0", "0", und "1".

Ein Beurteilungskreis 61 eines nachfolgend noch näher erläuterten Schaltkreises 6 unterscheidet die vorderen, fahrzeugnahen vier Datenpositionen bzw. Adressen des Standardmusterteiles 40, nämlich D₀, D₁, D₂, und D₃ als unwirksame Bereiche von den hinteren in Fahrtrichtung vorausliegenden 4 Datenpositionen bzw. Adressen D₃, D₂, D₁, D₀, als wirksamen Bereichen.

Für die Darstellung gemäß Figur 8 mit dem Standardmusterabschnitt 40 und dem Bewegungsmodusmusterabschnitt 41 heißt dies im einzelnen: Fährt das Fahrzeug 2 von links nach rechts sind die Adressenbereiche D₀, D₁, D₂ und D₃ in der vorderen Hälfte des Standardmusterabschnittes 40 die unwirksamen Bereiche während die Strichcodes D₃, D₂, D₁ und D₀ in der hinteren Hälfte die wirksamen Bereiche sind. In dem letzteren Fall werden die entsprechenden zugehörigen Signale des Bewegungsmodusmusterteiles 41 erkannt und erfaßt nämlich "0", "0", "0" und "1". Fährt das Fahrzeug 2 von rechts nach links sind die Adressencodes D₀, D₁, D₂ und D₃ in der vorderen Hälfte des Standardmusterabschnittes 40 die unwirksamen Bereiche und für D₃, D₂, D₁, und D₀ in der hinteren Hälfte als wirksamen Bereichen werden die entsprechenden Signale des Bewegungsmodusmusterabschnittes 41 erkannt, mämlich "0", "0", "0" und "1" .

Das heißt von den 8 Adressen bzw. Datenpositionen des Standardmusterabschnittes 40 sind nur die in der Fahrtrichtung des Fahrzeuges 2 voraus, d.h. hintengelegenen 4 Positionen D₃, D₂, D₁ und D₀für die Signalerkennung des jeweiligen Bewegungsmodusmusterteiles 41 verwendet. Da das Signal jeder der 4 Codes des Bewegungsmodusmusterteiles "0" oder "1" ist, gibt es insgesamt 2*2*2*2= 2⁴= 16 Kombinationen.

Das Fahrzeug 2 kann auf den Schienen 1 auch rückwärts von links nach rechts oder von rechts nach links fahren. D.h. fährt das Fahrzeug 2 von links nach rechts, sind die vier Datenpositionen D₀, D₁, D₂ und D₃ in der vorderen Hälfte des Standardmusterabschnittes 40 die unwirksamen Bereiche während diese Codes im Fall der Rückwärtsfahrt in der hinteren Hälfte des Steuerbefehlsgebers 3 liegen, nämlich D₃, D₂, D₁ und D₀ sind,somit die wirksamen Bereiche darstellen. Färt das Fahrzeug 2 dagegen von rechts nach links, sind die vorderen vier Adressencodes D₀, D₁, D₂ und D₃ die unwirksamen Bereiche während diese Datenpositionen im Fall der Rückwärtsfahrt in der hinteren Hälfte des Steuerbefehlgebers 3 liegen nämlich D₃, D₂, D₁ und D₀ und somit die wirksamen Bereiche darstellen. Wie bereits festgestelle, gibt es 16 Kombinationen von "0" und "1" für die Signale des Bewegungsmodusmusterteils 41, die den hinteren vier Strichcodes D₃, D₂, D₁ und D₀ des Standardmusterbereiches 40 entsprechen. Berücksichtigt man jedoch die Möglichkeiten der Rückwärtsfahrt, gibt es 16*16 = 256 Kombinationen.

Zu der selben Anzahl von Kombinationen galangt man, wenn man davon ausgeht, daß die sämtlichen acht Datenpositionen oder Adressen D₀, D₁, D₂, D₃, D₃, D₂, D₁ und D₀ des Standardmusterabschnittes 40 entweder dem Signal "0" oder dem Signal "1"des Bewegungsmodusmusterteiles 41 entsprechen, mit dem Ergebnis, daß 2⁸ = 256 Kombinationen gegeben sind.

Damit ist deutlich, daß eine Vielzahl von Bewegungsmodi für das Farzeug 2 gegeben sind. Im übrigen ist das Ausführungsbeispiel gemäß Figur 8 für die Steuerbefehlsgeber 3 weder bezüglich der Codeanordnung noch bezüglich der Anordnung von Standardmusterabschnitt 40 und Bewegungsmodusmusterabschnitt 41 zwingend oder begrenzend. Während in dem gezeigten Ausführungsbeispiel der zuordnende Standardmusterabschnitt 40 in der Mitte liegt und der Bewegungsmodusmusterabschnitt 41 zu beiden Seiten des Standardmusterabschnittes 40 angeordnet ist, kann umgekehrt auch der Bewegungsmodusmusterabschnitt 41 in der Mitte vorgesehen sein und der Standardmusterabschnitt 40 zu beiden Seiten dieses Bewegungsmodusmusterabschnittes 41 liegen.

Das außerdem auf der Oberseite des Steuerbefehlsgebers 3 aufgedruckte optische bzw.
graphische Erkennungsteil 5 dient der visuellen Auswahl und Erkennung des jeweiligen Steuerbefehlsgebers 3 und repräsentiert die Information des Bewegungsmusterabschnittes 4 bzw. den hierdurch bedingten Bewegungsmodus des Fahrzeuges 2.

Der auf dem Triebfahrzeug 22 vorgesehene Steuerschaltkreis 6 ist anhand von Figur 9 erläutert und besteht im wesentlichen aus einem optischen Lesegerät 60 für den Bewegungsmusterabschnitt 4 der Steuerbefehlsgeber 3, einem Beurteilungskreis 61, einem Vergleichskreis (Komparator) 62 und einem Speicherkreis 63.

Das optische Lesegerät 60 für den Bewegungsmusterabschnitt 4 besteht aus den lichtemittierenden Elementen 600 und 600′und den lichtempfangenden Elementen 601 und 601′, wobei diese Elemente elektromagnetische Wellen im Infrarotbereich aussenden bzw. rezipieren. Das Lesegerät 60 ist an der unteren Seite des Triebfahrzeuges 22 angebracht. Das lichtaussendende Element 600 und das lichtempfangende Element 601 lesen die Information des Standardmusterabschnittes 40 ein und sind daher mittig in Fahrtrichtung des Triebwagens 22 angebracht, so daß sie dem Standardmusterabschnitt 40 der Steuerbefehlsgeber 3 auf den Schienen 1 genau gegenüber liegen. Das lichtaussendende Element 600′und das lichtempfangende Element 601′ lesen hingegen die Information des Bewegungsmodusmusterabschnittes 41 ein und sind daher seitlich zu den Elementen 600 und 601 angeordnet, so daß dem Bewegungsmodusmusterabschnitt 41 der Steuerbefehlsgeber 3 auf den Schienen 1 exakt gegenüberliegen. Die optische Leseeinrichtung 60 für den Bewegungsmusterabschnitt 4 der Steuerbefehlsgeber 3 liest jeweils die Information des Standardmusterabschnittes 40 und des Bewegungsmodusmusterabschnittes 41 ein, die auf den entsprechenden Steuerbefehlsgeber 3 aufgedruckt sind und übermittelt die eingelesenen Signale an den Beurteilungskreis 61.

Der Beurteilungskreis 61 empfängt vom optischen Lesegerät 60 die Signale, die den Adressen D₀, D₁, D₂ und D₃ in der vorderen Hälfte und den Adressen D₃, D₂, D₁ und D₀ in der hintere Hälfte des jeweiligen Standardmusterabschnittes 40 entsprechen, wobei die ersteren Signale als unwirksam angesehen werden, während die letzteren vom Beurteilungskreis 61 an den Komperatorkreis bzw. Vergleicher 62 gegeben werden.

DerVergleichskreis 62 wählt mit Hilfe des vom Beurteilungskreis 61 eingegebenen, bewegungsanweisenden Signalmusters die entsprechende Bewegungsweise bzw. übrige Signalgabe mit Hilfe des Speicherkreises 63 aus und gibt entsprechende Signale an den Motor M, die Anzeigeeinrichtung LED 24 und den Lautsprecher 25.

Der Speicherkreis 63 speichert ein Bewegungskommandosignal, das mit dem Bewegungskommandomuster des Bewgungsmodusmusterabschnittes 41 des auf dem Steuerbefehlsgeber 3 aufgedruckten Bewegungsmusterabschnittes 4 identisch ist.

Nachfolgend wird die Funktions- und Betriebsweise des vorerläuterten Ausführungsbeispieles des Schienenfahrspielzeuges erläutert.

Wird die Stromquelle eingeschaltet treibt das Triebwerk bzw. der Motor M die Antriebswelle an und das Fahrzeug 2 fährt auf den Schienen 1. Sobald des Lokomotivwagen bzw. Triebwagen 22 des Fahrzeuges 2 einen auf die Schienen 1 aufgebrachten Steuerbefehlsgeber 3 für die Bewegung des Fahrzeuges 2 erreicht, liest der Steuerschaltkreis 6 den auf dem Steuerbefehlsgeber 3 aufgedruckten Bewegungsmusterabschnitt 4 ab und übermittelt einen Bewegungsbefehl an den Motor M, die LED 24 und den Lautsprecher 25, so daß der Motor M die LED 24 und die Lautsprecher 25 eine entsprechende Signalgabe erfahren. Durch den Bewegungsmusterabschnitt 4 am Steuerbefehlsgeber 3 und den Steuerschaltkreis 6 am Fahrzeug 2 können also der Fahrmodus des Fahrzeuges 2 (Bewegungsmodus des Motors M) und/oder der Blinkmodus der LED 24 und/oder der Lautmodus des Lautsprechers 25 elektrisch gesteuert werden. Durch Steuerbefehlsgeber 3 mit einer Vielzahl von unterschiedlichen, z.B. 256 verschiedenen Bewegungsmusterabschnitten 4, die auf den Schienen 1 variabel an unterschiedlichen Stellen angeordnet werden können, können also äußerst vielfältige Fahrmodi und Betriebsweisen des Fahrzeuges 2, Blinkmodi der LED 24 und Lautmodi des Lautsprechers 25 ermöglicht werden.

Die Schienen 1 und die Steuerbefehlsgeber 3 sind so konstruiert, daß diese an beliebigen Stellen des Schienen 1 leicht aufgesetzt und abgenommen werden können.

Mit dem Bewegungsmusterabschnitt 4 und dessen zugehöriger optischer bzw. graphischer Repräsentation 5 am Steuerbefehlsgeber 3 ist der jeweilige Steuermodus für das Fahrzeug 2 und die anderen Signalelemente 24 und 25 jeweils leicht durch die Spielperson optisch erkennbar. Daher kann die gewünschte Position eines Steuerbefehlsgebers 3 auf den Schienen 1 leicht ausgewählt und erkannt werden.

Das Steuerbefehlssignalmuster von Bewegungsmodusmusterabschnitten 41 für die Gestaltung entsprechender Steuerbefehlsgeber 3, auf denen die Bewegungsmusterabschnitte 4 aufgedruckt sind und der diesen Steuerbefehlen jeweils entsprechende Fahrmodus des Fahrzeuges 2 (Bewegungsmodus des Motors M), des Blinkmodus der LED 24, des Lautmodus des Lautsprechers 25 und der jeweils zugehörigen Piktogramme 5 sind in der Tabelle gemäß Figur 11 zusammengestellt.

Diese Tabelle wird nachfolgend erläutert:
Bei dem Code Nr. 0 sind die Signale des Bewegungsmodusmusterabschnittes "0", "0", "0" und "0", die LED 24 blinkt im A-Modus, der Lautsprecher 25 bleibt außer Betrieb, und das Fahrzeug 2 fährt weiter.

Bei dem Code Nr. 1 sind die Signale des Bewegungsmodusmusterabschnittes "0", "0", "0" und "1", die LED 24 blinkt im A-Modus, der Lautsprecher 25 tönt im B-Modus, und das Fahrzeug 2 fährt weiter.

Bei dem Code Nr.2 sind die Signale des Bewegungsmodusmusterabschnittes "0", "0", "1" und "0", der Lautsprecher 25 tönt im B-Modus; sobald das Fahrzeug 2 an diesem Bewegungsmodusmusterabschnitt 41 zum zweiten Mal vorbeifährt, wird die Stromzufuhr abgeschaltet und das Fahrzeug kommt zum Stehen.

Bei dem Code Nr.3 sind die Signale des Bewegungsmodusmusterabschnittes "0", "0", "1" und "1", die LED 24 blinkt nicht, der Lautsprecher 25 tönt im B-Modus; sobald das Fahrzeug 2 an diesem Bewegungsmodusmusterabschnitt 41 zum vierten Mal vorbeifährt, wird die Stromzufuhr abgeschaltet und das Fahrzeug kommt zum Stehen.

Bei dem Code Nr.4 sind die Signale des Bewegungsmodusmusterabschnittes "0", "1", "0" und "0", die LED 24 blinkt im A-Modus, der Lautsprecher 25 tönt nicht, hiermit dreht sich der Motor M rückwärts und das Fahrzeug 2 fährt rückwärts.

Bei dem Code Nr.5 sind die Signale des Bewegungsmodusmusterabschnittes "0", "1", "0" und "1", die LED 24 blinkt im A-Modus, der Lautsprecher 25 tönt nicht,und sobald das Fahrzeug 2 an dem Bewegungsmodusmusterabschnitt 41 zum zweiten Mal vorbeifährt, ändert es die Fahrtrichtung.

Bei dem Code Nr.6 sind die Signale des Bewegungsmodusmusterabschnittes "0", "1", "1" und "0", die LED 24 blinkt im A-Modus, der Lautsprecher 25 tönt nicht, und sobald das Fahrzeug 2 an dem Bewegungsmodusmusterabschnitt 41 zum dritten Mal vorbeifährt, ändert es die Fahrtrichtung.

Bei dem Code Nr.7 sind die Signale des Bewegungsmodusmusterabschnittes "0", "0", "1" und "0", die LED blinkt im A-Modus, der Lautsprecher 25 tönt nicht, und sobald das Fahrzeug 2 an dem Bewegungsmodusmusterabschnitt 41 zum vierten Mal vorbeifährt, ändert es die Fahrtrichtung.

Bei dem Code Nr.8 sind die Signale des Bewegungsmodusmusterabschnittes "1", "0", "0" und "0", die LED 24 blinkt im B-Modus, der Lautsprecher 25 tönt im A-Modus, und das Fahrzeug 2 hält fünf Sekunden lang vorübergehend.

Bei dem Code Nr.9 sind die Signale des Bewegungsmodusmusterabschnittes "1", "0", "0" und "1", die LED 24 blinkt im B-Modus, der Lautsprecher 25 tönt im A-Modus, und das Fahrzeug 2 hält zehn Sekunden lang vorübergehend.

Bei dem Code Nr.A sind die Signale des Bewegungsmodusmusterabschnittes "1", "0", "1" und "0", die LED 24 blinkt im B-Modus, der Lautsprecher 25 tönt im A-Modus, das Fahrzeug 2 hält fünf Sekunden lang und fährt nun rückwärts.

Bei dem Code Nr.B sind die Signale des Bewegungsmodusmusterabschnittes "1", "0", "1" und "1", die LED 24 blinkt im B-Modus, der Lautsprecher 25 tönt im A-Modus, das Fahrzeug 2 hält zehn Sekunden lang und fährt nun rückwärts.

Bei dem Code Nr.C sind die Signale des Bewegungsmodusmusterabschnittes "1", "1", "0" und "0", die LED 24 blinkt im A-Modus, der Lautsprecher 25 tönt nicht, und das Fahrzeug 2 fährt fünf Sekunden lang langsamer.

Bei dem Code Nr.D sind die Signale des Bewegungsmodusmusterabschnittes "1", "1", "0" und "1", die LED 24 blinkt im A-Modus, der Lautsprecher 25 tönt nicht, und das Fahrzeug 2 fährt zehn Sekunden lang langsamer.

Bei dem Code Nr.E sind die Signale des Bewegungsmodusmusterabschnittes "1", "1", "1" und "0", die LED 24 blinkt im A-Modus, der Lautsprecher 25 tönt im C-Modus, und das Fahrzeug 2 fährt fünf Sekunden lang langsamer.

Bei dem Code Nr.F sind die Signale des Bewegungsmodusmusterabschnittes "1", "1", "1" und "1", die LED 24 blinkt im A-Modus, der Lautsprecher 25 tönt im C-Modus, und das Fahrzeug 2 fährt zehn Sekunden lang langsamer.

Demzufolge sind insgesamt 16 Fahrmodi oder Bewegungsweisen des Fahrzeuges 2 möglich, entsprechend den vier Adressen D₃, D₂, D₁ und D₀des Standardmusterabschnittes 40, wobei jede Adresse entweder das Signal "0" oder "1" zugeordnet sein kann, so daß es 2⁴ = 16 Kombinationen gibt. Dies gilt für eine Fahrtrichtung.

Da es aber zwei Fahrtrichtungen des Fahrzeuges 2 gibt, von links nach rechts und von rechts nach links, gibt es insgesamt 16*16 = 256 Bewegungsmodusmusterabschnitte 41. Zur gleichen zahl gelangt man, wenn man davon ausgeht, daß die sämtlichen acht Adressen bzw. Datenpositionen D₀, D₁, D₂, D₃, D₃, D₂, D₁ und D₀ des Standardmusterabschnittes 40 entweder dem Signal "0" oder dem Signal "1" des Bewegungsmodusmusterabschnittes 41 zugeordnet sind, also 2⁸ = 256 Kombinationen gegeben sind. Da der Beurteilungskreis 61 im Steuerschaltkreis 6 nicht die Signale des Bewegungsmodusmusterabschnittes 41, die den Datenpositionen D₀, D₁, D₂ und D₃ in der unwirksamen, vorderen Hälfte des Standardmusterabschnittes 40 entsprechen, liest sondern nur die Signale liest, die den Datenpositionen D₃, D₂, D₁ und D₀in der wirksamen, hinteren Hälfte des Bewegungsmodusmusterabschnittes 41 entsprechen, kann das Fahrzeug 2 ungehindert vor- oder rückwärts fahren.

In Figur 12 sind unter (1) - (16) in einer Draufsicht jeweils die Bewegungsmusterabschnitte 4 und die zugehörigen graphischen Repräsentationen 5 für die Steuerbefehlsgeber 3 dargestellt.
(1) zeigt die Kombination der oben erwähnten Codes Nr.0 und Nr.2,
(2) ist die Kombination der Codes Nr.0 und Nr.C,
(3) ist die Kombination der Codes Nr.0 und Nr.4,
(4) ist die Kombination der Codes Nr.0 und Nr.3,
(5) ist die Kombination der Codes Nr.0 und Nr. D,
(6) ist die Doppelkombination des Codes Nr.4,
(7)ist die Kombination der Codes Nr.0 und Nr.5,
(8) ist die Kombination der Codes Nr.0 und Nr.8,
(9) ist die Kombination der Codes Nr.0 und Nr.6,
(10) ist die Doppelkombination des Codes Nr.1,
(11) ist die Kombination der Codes Nr.0 und Nr.9,
(12) ist die Kombination der Codes Nr.0 und Nr.A,
(13) ist die Doppelkombination des Codes Nr.8,
(14) ist die Kombination der Codes Nr.0 und Nr.B,
(15) ist die Kombination der Codes Nr.0 und Nr.7,
(16) ist dieDoppelkombination des Codes Nr.9,

Es gibt somit 16 unterschiedliche Bewegungsmodusmusterabschnitte 41, die unter Berücksichtigung der Tatsache, daß das Fahrzeug 2 vorwärts und rückwärts fahren kann, zu insgesamt 256 Bewegungsmodi oder verschiedenen Bewegungsweisen führen.

In obigem Ausführungsbeispiel sind acht Datenadressen oder Datenpositionen D₀, D₁, D₂, D₃, D₃, D₂, D₁ und D₀ des Standardmusterabschnittes 40, eingeteilt in eine vordere und eine hintere Hälfte, vorgesehen. Es sind jedoch durchaus auch andere hiervon abweichene Ausführungen möglich.

Die Zuordnung sowie die Form des Standardmusterabschnittes 40 und des Bewegungsmodusmusterabschnittes 41 im Bewegungsmusterteil 4 des jeweiligen Steuerbefehlsgebers 3 kann von der in den Figuren dargestellten Anordnung abweichen. Selbstverständlich muß dann dafür Sorge getragen werden, daß das optische Lesegrät 60 im Schaltkreis 6 dementsprechend ausgebildet und angeordnet wird.

Wie oben dargelegt, zeichnet sich das neuerungsgemäße Schienenfahrspielzeug durch austauschbar auf die Schienen aufsetzbare Steuerbefehlsgeber 3 aus, die einen Abschnitt mit Codierung des jeweiligen Bewegungsmusters (Bewegungsmusterabschnitt 40) sowie eine optische oder graphische Repräsentation 5 dieses Bewegungsmusterabschnittes 4, insbesondere des Bewegungsmodusmusterabschnittes 41 zur visuellen Auswahl und Erkennung der Steuerbefehlsgeber 3 aufweisen. Diese haben eine plattenförmige Gestalt und sind auf die Schienen 1 aufsteckbar. Das Fahrzeug ist mit einem Schaltkreis versehen, insbesondere am vorderen oder mittleren Bereich des Fahrzeuges, der den Bewegungsmusterabschnitt des jeweiligen Steuerbefehlsgebers 3 abliest und ein entsprechendes Steuersignal an den Motor M zur Bewegung des Fahrzeuges 2 gibt. Dieses ist daher mit Hilfe des Bewegungsmusterabschnittes 4 am Steuerbefehlsgeber 3 in seinem Fahrverhalten elektrisch regulierbar. Indem man Steuerbefehlsgeber 3 mit verschiedenen Bewegungsmusterabschnitten 4 beliebig auf die Schienen 1 verteilt aufsetzt, können vielfältige und unterschiedliche Fahrmodi und Bewegungsweisen für das Fahrzeug gewählt werden.

Die Schienen 1 und die Steuerbefehlsgeber 3 sind so konstruiert, daß letztere an beliebigen Stellen der Schienen leicht aufgesetzt oder von diesen abgenommen werden können.

Durch das optische Erkennungsteil bzw. graphische Repräsentation 5 der Steuerinformation des Bewegungsmusterabschnittes 4 ist es leicht, die Steuerbefehlsgeber 3 zweckentsprechend auszuwählen und anzuordnen. Die jeweilige Signalgabe kann daher bei Betrachten der Steuerbefehlsgeber 3 auf den Schienen 1 sofort erkannt werden.

Es liegt selbstverständlich im Umfang der Neuerung, daß die Steuerbefehlsgeber 3 auch auf andere Weise, z.B. mit Hilfe von Klebefolien auf den Schienen 1 beliebig lösbar befestigt werden können.

## Patentansprüche

1. Toy track vehicle, having tracks (1) and at least one vehicle (2) on the tracks (1), which toy has a drive mechanism having a motor (M) which can be connected to a current source in order to drive drive wheels of the vehicle as a function of an output signal of a control circuit (6), characterised in that control command generators (3) which bear a movement pattern section (4) which can be read by means of a reading device (60) of the control circuit (6) which is connected to the vehicle (2) are interchangeably connected to the tracks (1), and the drive mechanism (M) is controlled as a function of an output signal of the control circuit (6).

2. Toy track vehicle according to Claim 1, characterised in that the control command generators (3) are plates which can be plugged onto the tracks (1) and have at least the movement pattern section (4) on their upper side.

3. Toy track vehicle according to Claim 1 or 2, characterised in that the movement pattern section (4) has a standard pattern section (40) and a movement mode pattern section (41) in the form of a bar code.

4. Toy track vehicle according to at least one of the preceding Claims 1 to 3, characterised in that the control command generator (3) additionally has on its upper side a graphic representation (5) of the movement pattern section (4).

5. Toy track vehicle according to at least one of the preceding Claims 1 to 4, characterised in that the reading device (60) of the control circuit (6) is arranged in an underside of the vehicle (2) and is composed of at least one optical emitter (600, 600') and at least one optical detector (601, 601').

6. Toy track vehicle according to Claim 3, characterised in that the movement mode pattern section (41) is provided on the both sides of the centrally arranged standard pattern section (40).

7. Toy track vehicle according to Claim 3, characterised in that the standard pattern section (40) has in the travel direction of the vehicle (2) an address bar code which is divided up uniformly.

8. Toy track vehicle according to Claim 7, characterised in that in each case one rear area of the address bar code which is located upstream in the direction of travel of the vehicle (2) is effective for the movement mode pattern section (41) as a function of direction of travel.

9. Toy track vehicle according to at least one of the preceding Claims 1 to 8, characterised in that the movement pattern section (4) forms an integral black and white coding surface (40, 41).

## Claims

1. Schienenfahrspielzeug, mit Schienen (1) und zumindest einem Fahrzeug (2) auf den Schienen (1), das ein Triebwerk mit einem, mit einer Stromquelle verbindbarem Motor (M) zum Antrieb von Antriebsrädern des Fahrzeuges in Abhängigkeit von einem Ausgangssignal eines Steuerschaltkreises (6) aufweist, **dadurch gekennzeichnet,** daß mit den Schienen (1) Steuerbefehlsgeber (3), die einen durch eine Leseeinrichtung (60) des mit dem Fahrzeug (2) verbundenen Steuerschaltkreises (6) einlesbaren Bewegungsmusterabschnitt (4) tragen, austauschbar verbunden sind und eine Steuerung des Triebwerkzeuges (M) in Abhängigkeit von einem Ausgangssignal des Steuerschaltkreises (6) erfolgt.

2. Schienenfahrspielzeug nach Anspruch 1, **dadurch gekennzeichnet,** daß die Steuerbefehlsgeber (3) auf die Schienen (1) aufsteckbare Platten sind, die an ihrer Oberseite zumindest den Bewegungsmusterabschnitt (4) aufweisen.

3. Schienenfahrspielzeug nach Anspruch 1 oder 2, **dadurch gekennzeichnet,** daß der Bewegungsmusterabschnitt (4) in Form eines Strichcodes einen Standardmusterabschnitt (40) und einen Bewegungsmodusmusterabschnitt (41) aufweist.

4. Schienenfahrspielzeug nach zumindest einem der vorhergehenden Ansprüche 1 bis 3, **dadurch gekennzeichnet,** daß der Steuerbefehlsgeber (3) an der Oberseite zusätzlich eine graphische Repräsentation (5) des Bewegungsmusterabschnittes (4) aufweist.

5. Schienenfahrspielzeug nach zumindest einem der vorhergehenden Ansprüche 1 bis 4, **dadurch gekennzeichnet,** daß die Leseeinrichtung (60) des Steuerschaltkreises (6) in einer Unterseite des Fahrzeuges (2) angeordnet ist und aus zumindest einem Lichtemitter (600, 600') und zumindest einem Lichtdetektor (601, 601') besteht.

6. Schienenfahrspielzeug nach Anspruch 3, **dadurch gekennzeichnet,** daß der Bewegungsmodusmusterabschnitt (41) zu beiden Seiten des zentral angeordneten Standardmusterabschnittes (40) vorgesehen ist.

7. Schienenfahrspielzeug nach Anspruch 3, **dadurch gekennzeichnet,** daß der Standardmusterabschnitt (40) in Fahrtrichtung des Fahrzeuges (2) einen gleichmäßig geteilten Adressen-Strichcode aufweist.

8. Schienenfahrspielzeug nach Anspruch 7, **dadurch gekennzeichnet,** daß fahrtrichtungsabhängig jeweils ein in Fahrtrichtung des Fahrzeuges (2) stromauf liegender, hinterer Bereich des Adressen-Strichcodes für den Bewegungsmodusmusterabschnitt (41) wirksam ist.

9. Schienenfahrspielzeug nach zumindest einem der vorhergehenden Ansprüche 1 bis 8, **dadurch gekennzeichnet,** daß der Bewegungsmusterabschnitt (4) eine integrale schwarz-weiß-Kodierungsfläche (40, 41) bildet.

## Revendications

1. Véhicule jouet ferroviaire, avec des rails (1) et au moins un véhicule (2) placé sur les rails (1), présentant un groupe propulseur avec un moteur (M) susceptible d'être relié à une source électrique, pour entraîner des roues d'entraînement du véhicule, en fonction d'un signal de sortie d'un circuit électrique de commande (6), caractérisé en ce que des transducteurs d'ordre de commande (3), portant une section de modèle de déplacement (4) susceptible d'être lue au moyen d'un dispositif de lecture (60) du circuit électrique de commande (6) relié au véhicule, sont reliés aux rails (1) de façon interchangeable et une commande du mécanisme propulseur (M) est opérée en fonction d'un signal de sortie du circuit électrique de commande (6).

2. Véhicule jouet ferroviaire selon la revendication 1, caractérisé en ce que les transducteurs d'ordre de commande (3) sont des plaques enfichables sur les rails (1), présentant en face supérieure au moins la section de modèle de déplacement (4).

3. Véhicule jouet ferroviaire selon la revendication 1 ou 2, caractérisé en ce que la section de modèle de déplacement (4) se présente sous la forme d'un code-barre et comporte un section de modèle standard (40) et une section de modèle de mode de déplacement (41).

4. Véhicule jouet ferroviaire selon au moins l'une des revendications 1 à 3, caractérisé en ce que le transducteur d'ordre de commande (3) présente en face supérieure en plus une représentation graphique (5) de la section de modèle de déplacement (4).

5. Véhicule jouet ferroviaire selon au moins l'une des revendications 1 à 4, caractérisé en ce que le dispositif de lecture (60) du circuit électrique de commande (6) est disposé dans une face inférieure du véhicule (2) et se compose d'au moins un photoémetteur (600,600') et d'au moins un photodétecteur (601,601').

6. Véhicule jouet ferroviaire selon la revendication 3, caractérisé en ce que la section de déplacement (41) est prévue des deux côtés de la section de modèle standard (40) placée centralement.

7. Véhicule jouet ferroviaire selon la revendication 3, caractérisé en ce que la section de modèle standard (40) présente, dans la direction de déplacement du véhicule (2), un code-barre d'adresses divisé régulièrement.

8. Véhicule jouet ferroviaire selon la revendication 7, caractérisé en ce qu'en fonction du sens de déplacement, c'est chaque fois une zone arrière du code-barre d'adresses, placée en avant dans le sens de déplacement du véhicule (2), qui est active pour la section de modèle de mode de déplacement (41).

9. Véhicule jouet ferroviaire selon au moins l'une des revendications 1 à 8, caractérisé en ce que la section de modèle de déplacement (4) forme une surface de codage en noir et blanc (40,41) d'un seul tenant.
